# FASCICULE DE BREVET EUROPEEN

(11) **EP 0 533 550 B1**
(45) Date de publication et mention de la délivrance du brevet: **28.10.1998**
(21) Numéro de dépôt: 92402518.2
(22) Date de dépôt: 15.09.1992
(51) Int. Cl.: E21B 10/60, E21B 41/00

(54) **Duse divergente pour outil de forage, et outil utilisant une telle duse**
Divergierende Düse für Bohrwerkzeug und Werkzeug, das diese Düse verwendet
Divergent nozzle for drilling tool and tool using this nozzle

(30) Priorité: 16.09.1991 FR 9111371
(43) Date de publication de la demande: 24.03.1993
(73) Titulaire: TOTAL, 92800 Puteaux (FR); SECURITY DBS, 1190 Bruxelles (BE)
(72) Inventeur: Besson, Alain, F-78500 Sartrouville (FR); Pontneau, Bernard, F-64000 Pau (FR)
(74) Mandataire: Jolly, Jean-Pierre

(56) Documents cités:
- EP-A- 0 146 252
- GB-A- 2 224 054
- US-A- 4 185 706
- US-A- 4 429 755
- US-A- 4 703 814
- Grand Larousse Universel, 1991, Tome 4, Page 2332

## Description

La présente invention concerne des duses pour un outil de forage travaillant la roche par abrasion ou cisaillement, par exemple pour un outil monobloc pourvu de lames ou de taillants en diamant, en polydiamant cristallin ou PDC, au carbure de tungstène, etc...

Ces duses doivent présenter de bonnes qualités d'irrigation, de nettoyage, de refroidissement des lames et des taillants, ainsi qu'une bonne évacuation des déblais.

On sait que les duses cylindriques ou convergentes ont d'excellentes performances de destruction de la roche, du fait qu'elles concentrent le flux de liquide d'irrigation sur une faible section. On les utilise pour cela dans les outils tricônes.

Dans le cas d'outils monoblocs, le facteur prépondérant n'est pas celui de la destruction de la roche par impact hydraulique, mais plutôt celui de l'irrigation homogène de toute la surface active de l'outil. Ce résultat pourrait certes être obtenu en munissant l'outil monobloc de duses larges, produisant donc des jets de fluide de large section et ayant également l'avantage de ne pas se laisser boucher par les déblais de roche, mais, dans le cas, où un bouchage, rare mais possible, se produirait, le débouchage serait difficile à effectuer, car dans une duse large, la perte de charge est faible. Si l'outil comporte plusieurs autres duses larges non bouchées, il n'y aura pas assez de débit disponible pour déboucher la duse obstruée.

Une solution pour favoriser le débouchage des duses pourrait consister à choisir des duses à faible section de passage, car la perte de charge élevée permettrait d'opérer le débouchage. Mais on retombe alors sur l'inconvénient que les duses à faible section se bouchent facilement.

Par les brevets US-A- 4 429 755 et US-A-4 703 814, on connaît des duses divergentes à large section de passage.

Toutefois, de telles duses ne résolvent en rien le problème posé ci-dessus, en raison de leur grand angle de divergence. On sait en effet que les débits de fluide d'irrigation qui s'écoulent dans les puits de forage pétroliers sont élevés et qu'ils déterminent un régime d'écoulement turbulent. Dans le cas d'une duse divergente, il peut se créer un fort contre-courant tourbillonnaire qui décolle complètement le fluide de la paroi divergente. Cette tendance à la formation d'un courant tourbillonnaire est aggravée dans le cas de la duse du brevet US-A-4 703 814 susmentionné en raison de la présence d'angles vifs en amont et en aval de la paroi divergente. Ces contre-courants tourbillonnaires dissipent une partie importante de l'énergie du fluide qui est gaspillée en pure perte et ne peut être utilisée pour nettoyer les taillants, ni pour déboucher les duses en cas de bouchage. On ne peut donc pas obtenir avec de telles duses une bonne irrigation, un auto-nettoyage, un bon refroidissement des lames et taillants et l'auto-débouchage des duses.

Le brevet US-A-4 185 706 concerne l'utilisation de duses à effet cavitant montées sur un outil de forage à molettes et destinées à effectuer la destruction de la roche par cavitation, c'est-à-dire sous l'action de mini-explosions qui génèrent des ondes de choc destructrices, mais de telles duses n'apportent pas de solution au problème du nettoyage des PDC des outils monoblocs.

Le brevet EP-A-0 146 252 concerne un assemblage d'éléments destiné à constituer une duse divergente résistant à de très hautes pressions. Mais en raison de son grand angle de divergence cette duse n'a pas une structure qui lui permet d'améliorer le nettoyage, la distribution du fluide et le refroidissement de l'outil de forage.

La présente invention a pour objet une duse permettant d'effectuer de façon optimum l'irrigation, l'auto-nettoyage et le refroidissement d'un outil monobloc sur lequel elle est montée. L'invention a également pour objet une duse pratiquement imbouchable en service et qui peut être facilement débouchée en cas d'obstruction.

Selon l'invention, tous ces avantages sont obtenusavec une duse selon la revendication 1.

Les Demandeurs ont constaté en effet que tant que l'angle de divergence de la duse reste inférieur à 30°, le fluide s'écoulant en régime turbulent colle encore à la paroi de la duse par effet Coanda, et qu'au delà de cet angle, des contre-courants tourbillonnaires apparaissent qui décollent complètement le fluide de la paroi de la duse. En régime laminaire, l'angle limite est d'environ 15°.

De plus, la duse selon l'invention n'effectue pas de retenue mécanique de matière puisqu'elle est évasée vers l'extérieur. En cas de bouchage, la perte de charge qui intervient est celle qui règne au niveau de sa section intérieure qui est la plus faible. A ce niveau, la perte de charge entre l'intérieur et l'extérieur de la duse est élevée, ce qui favorise l'expulsion du bouchon de matière, d'autant plus que la paroi fuyante de la duse n'oppose aucune résistance au bouchon.

La duse selon l'invention effectue une excellente irrigation de l'outil du fait que le jet est divergent et peut ainsi atteindre une plus grande zone. L'énergie du flux est d'autre part répartie dans un large cône de diffusion et perd de sa puissance à l'impact.

En résumé, la duse selon l'invention allie à la fois les qualités des duses larges, à savoir la difficulté de bouchage et la bonne irrigation, et celles des duses étroites, à savoir l'existence d'une perte de charge élevée et donc une plus grande facilité à l'expulsion du bouchon de matière.

Selon une variante de réalisation de l'invention, la paroi de la duse présente, au niveau de la section la plus étroite, un léger décrochement annulaire tourné vers l'extérieur et qui définit une contre-cavité dans laquelle règne une légère dépression qui accentue l'effet Coanda, en aspirant le fluide vers la paroi divergente.

L'invention concerne également un outil monobloc muni de duses divergentes telles que décrites ci-dessus.

On décrira à présent deux exemples de réalisation de l'invention en regard des dessins annexés dans lesquels :
La figure 1 représente une vue en coupe axiale d'une duse divergente selon l'invention ;
La figure 2 montre une vue en coupe d'une duse divergente d'angle d'ouverture supérieur à l'angle limite;
La figure 3 est une vue en coupe d'une duse divergente comportant un décrochement ; et
La figure 4 est une vue à échelle agrandie du décrochement.

Avec référence à la figure 1, l'outil 10 est muni d'une duse 12 à paroi divergente 16, dont l'angle d'ouverture α est inférieur à 30°. Dans ces conditions, le fluide d'irrigation qui arrive en régime turbulent adhère par effet Coanda à la paroi divergente 16 et est éjecté sous forme d'un jet divergent 18, sans formation de contre-courants.

La figure 2 montre ce qui se passe dans le cas d'une duse divergente dont l'angle d'ouverture est supérieur à 30°. On constate ici que le fluide ne colle plus à la paroi divergente 16, et qu'il se crée des contre-courants tourbillonnaires 20. La majeure partie du débit de fluide diverge très peu.

La duse de la figure 1 se débouche facilement puisqu'elle diverge dans le sens de la circulation du fluide. Elle équivaut donc à une duse à large section, et en même temps elle engendre une forte perte de charge, comme dans une duse à petite section. En outre, grâce à son flux divergent, elle permet une large irrigation de l'outil sans privilégier certaines zones au détriment d'autres zones.

Dans le mode de réalisation de la figure 3, il est prévu, à l'amorce de la partie divergente, un décrochement 22 qui crée une légère dépression dans la cavité 24 ainsi formée. Cette dépression aspire le fluide et accentue donc l'effet de collage du fluide à la paroi divergente.

La duse peut avoir toute forme de section appropriée, par exemple circulaire, carrée ou rectangulaire. Sa paroi peut être à génératrice rectiligne comme sur la figure 1, ou convexe. La partie divergente peut être précédée d'une partie convergente 26 ou cylindrique.

La duse selon l'invention convient particulièrement aux outils de forage monoblocs, mais dans certaines applications, elle peut équiper également les outils tricônes.

## Revendications

1. Duse (12) montée dans un outil de forage monobloc (10), du type comprenant une paroi latérale intérieure (16) qui diverge depuis une extrémité d'entrée se trouvant à l'intérieur de l'outil jusqu'à une extrémité de sortie se trouvant sur la surface extérieure de l'outil, caractérisée en ce que l'angle de divergence (α) de ladite paroi divergente (16) est tel que le jet de fluide émis à travers la duse vient se coller à ladite paroi divergente (16) par effet Coanda, ledit angle étant à cet effet inférieur à 30°.

2. Duse selon la revendication 1, caractérisée en ce qu'à l'extrémité d'entrée de la paroi divergente (16) est formé un décrochement annulaire (22) tourné vers la surface extérieure de l'outil, ledit décrochement définissant une cavité annulaire (24) où règne une dépression qui renforce l'effet d'adhérence du jet de fluide à la paroi divergente.

3. Duse selon la revendication 1, caractérisée en ce que la paroi divergente (16) est précédée, par rapport à la direction d'écoulement du fluide, par un passage cylindrique ou un passage convergent (26).

4. Outil de forage monobloc muni d'au moins une duse selon l'une des revendications précédentes.

## Patentansprüche

1. Düse (12), die in einem Einblock-Bohrwerkzeug (10) angeordnet ist und von dem Typ ist, der eine innere Seitenwandung (16) umfaßt, die von einem im Inneren des Werkzeugs befindlichen Eintrittsende zu einem an der Außenfläche des Werkzeugs befindlichen Austrittsende divergiert,
**dadurch gekennzeichnet,**
daß der Divergenzwinkel (a) der divergierenden Wandung (16) derart ist, daß sich der durch die Düse ausströmende Fluidstrahl aufgrund des Coanda-Effekts an die divergierende Wandung (16) preßt, wobei der Winkel für diesen Effekt kleiner ist als 30°.

2. Düse nach Anspruch 1, dadurch gekennzeichnet, daß an dem Eintrittsende der divergierenden Wandung (16) eine zu der Außenfläche des Werkzeugs weisende ringförmige Seitenverschiebung (22) ausgeformt ist, die eine ringförmige Kavität definiert, in welcher ein Unterdruck herrscht, der den Effekt der Adhäsion des Fluidstroms an die divergierende Wandung verstärkt.

3. Düse nach Anspruch 1, dadurch gekennzeichnet, daß der divergierenden Wandung (16) in Bezug auf die Flußrichtung des Fluids ein zylindrischer Durchlaß oder ein konvergierender Durchlaß (26) vorgeordnet ist.

4. Einblock-Bohrwerkzeug, das mit mindestens einer Düse nach einem der vorstehenden Ansprüche ausgestattet ist.

## Claims

1. Nozzle (12) mounted in a monobloc drilling tool (10), of the type comprising an inner side wall (16) which diverges from an inlet end situated inside the tool to an outlet end situated on the outer surface of the tool, characterized in that the angle of divergence (α) of the said divergent wall (16) is such that the jet of fluid emitted through the nozzle adheres to the said divergent wall (16) by the Coanda effect, the said angle being for this purpose less than 30°.

2. Nozzle according to claim 1, characterized in that there is formed at the inlet end of the divergent wall (16) an annular step (22) turned towards the outer surface of the tool, the said step defining an annular cavity (24) where a reduction in pressure exists which reinforces the effect of the jet of fluid adhering to the divergent wall.

3. Nozzle according to claim 1, characterized in that the divergent wall (16) is preceded, with respect to the direction of flow of the fluid, by a cylindrical passage or a convergent passage (26).

4. Monobloc drilling tool provided with at least one nozzle according to one of the preceding claims.
